# EUROPÄISCHE PATENTSCHRIFT

(11) **EP 0 465 757 B1**
(45) Veröffentlichungstag und Bekanntmachung des Hinweises auf die Patenterteilung: **15.12.1993**
(21) Anmeldenummer: 91101184.9
(22) Anmeldetag: 30.01.1991
(51) Int. Cl.: F04D 29/12

(54) **Kühlwasserpumpe**
Cooling water pump
Pompe de circulation d'eau de refroidissement

(30) Priorität: 07.07.1990 DE 4021716
(43) Veröffentlichungstag der Anmeldung: 15.01.1992
(73) Patentinhaber: Firma Carl Freudenberg, 69469 Weinheim (DE)
(72) Erfinder: Gesenhues, Bernhard Dr., W-6943 Birkenau (DE); Cordts, Detlef Dr., W-6942 Mörlenbach (DE)

(56) Entgegenhaltungen:
- DE-C- 3 821 352
- FR-A- 898 840
- US-A- 2 150 078
- US-A- 4 768 923

## Beschreibung

Die Erfindung betrifft eine Kühlwasserpumpe für eine Verbrennungskraftmaschine, umfassend einen an einem Pumpengehäuse festlegbaren Lagerdeckel, in dem eine mit einem Flügelrad versehene Pumpenwelle mittels eines Lagers drehbar gelagert ist, wobei der Lagerdeckel und die Pumpenwelle durch ein Dichtelement gegeneinander abgedichtet sind, das in dem Zwischenraum zwischen dem Flügelrad und Lager angeordnet ist und wobei ein mit einer Entlüftungseinrichtung versehener Ringraum in dem axialen Zwischenraum des Lagers und des Dichtelementes vorgesehen ist.

Eine solche Kühlwasserpumpe ist aus der DE-A- 38 21 352 bekannt. Der mit der Entlüftungseinrichtung versehene Ringraum ist dabei vorgesehen, um Leckflüssigkeit abzuleiten und von dem Lager fern zu halten.

Der Erfindung liegt die Aufgabe zugrunde, solche Kühlwasserpumpen derart weiter zu entwickeln, daß sich eine Verminderung der axialen Baulänge des Ringraumes ergibt.,

Diese Aufgabe wird erfindungsgemäß bei einer Kühlwasserpumpe der eingangs genannten Art mit den kennzeichnenden Merkmalen von Anspruch 1 gelöst. Auf vorteilhafte Ausgestaltungen nehmen die Unteransprüche Bezug.

Bei der erfindungsgemäßen Kühlwasserpumpe ist es vorgesehen, daß die Entlüftungseinrichtung zumindest zwei den Lagerdeckel aufeinander gegenüberliegenden Seiten der Welle durchdringende Öffnungen umfaßt, wobei in dem Zwischenraum axial zwischen den Entlüftungsöffnungen und dem Lager zumindest ein die Welle dichtend umschließender, saugfähiger Ring vorgesehen ist, der zusätzlich dem Lagerdeckel dichtend zugeordnet und auf der dem Lager zugewandten Seite durch eine flüssigkeitsundurchlässige Schicht abgedeckt ist. Den Dichtspalt passierende und an der Welle entlangkriechende Kühlflüssigkeit wird in dem Ring vorübergehend aufgenommen, wobei eine kontinuierliche Verdampfung über dessen dem Dichtelement zugewandte Oberfläche erfolgt sowie eine Abführung des Dampfes über die Entlüftungsöffnungen, welche auf einander gegenüberliegenden Seiten der Welle vorgesehen sind. Zur vorübergehenden Einspeicherung der Kühlmittels in das Dichtelement ist es nicht zwingend nötig, daß das Dichtelement die Welle anliegend berührt, sondern durchaus möglich, zwischen beiden Teilen einen Spalt von kapillaraktiver Enge vorzusehen. Reibungsverlusten und betriebsbedingtem Verschleiß läßt sich hierdurch vorbeugen. Von maßgeblicher Bedeutung hinsichtlich der Verdampfung des Kühlmittels ist einerseits die sich während der bestimmungsgemäßen Verwendung ergebende, relativ hohe Temperatur der Pumpenwelle und des Dichtelementes und andererseits die Pumpwirkung, die sich durch die Drehbewegung der Pumpenwelle ergibt.

Der Ring ist zusätzlich zu der Welle dem Lagerdeckel dichtend zugeordnet, was eine unmittelbare Berührung oder eine Annäherung bis auf einen geringen Abstand in sich einschließt. Der Ringraum wird bei einer solchen Ausführung in radialer Richtung völlig überdeckt, was eine wesentliche Verbesserung der sich in bezug auf das Lager ergebenden Schutzwirkung bedingt.

Um ein Durchschlagen von Feuchtigkeit durch den Ring in Richtung des Lagers zu verhindern, hat es sich als vorteilhaft bewährt, wenn der Ring auf der dem Lager zugewandten Seite mit einer flüssigkeitsundurchlässigen Schicht abgedeckt ist. Diese kann beispielsweise aus einer in flüssigem Zustand angeformten Beschichtung aus polymerem Werkstoff bestehen. Die Verwendung einer unabhängig von dem Ring hergestellten Ringscheibe aus flüssigkeitsundurchlässigem Material, beispielsweise aus Metall oder Kunststoff, kann jedoch ebenfalls in die Überlegungen mit einbezogen werden und erleichtert bei entsprechender Kalibrierung des Innen- oder des Außenumfanges die unverdrehbare Festlegung des Ringes an dem Lagerdeckel. Der Ring hat im allgemeinen ein rechteckiges Profil. Ausführungen mit einem winkelförmigen Profil lassen sich der Pumpenwelle und dem Gehäuse leichter mit der erforderlichen Genauigkeit zuordnen. Sie haben eine relativ vergrößerte Oberfläche, was die Verdampfung aufgenommenen Kühlmittels begünstigt.

Der Ring kann mit der Welle oder dem Lagerdeckel unverdrehbar verbunden sein. Eine Ausführung, bei der der Ring mit dem Lagerdeckel unverdrehbar verbunden ist, wird im Rahmen der vorliegenden Erfindung bevorzugt.

Der Luftdurchsatz durch den Ringraum wird unter normalen Betriebsbedingungen durch Konvektionsvorgänge begünstigt, wenn die Öffnungen zumindest eine oberhalb und zumindest eine unterhalb der Achse angeordnete Öffnung umfassen, um die die Pumpenwelle drehbar ist. Zweckmäßigerweise sollte zumindest eine dieser Öffnungen im Bereich der höchsten und zumindest eine dieser Öffnungen im Bereich der tiefsten Stelle des Ringraumes vorgesehen sein. Zusätzlich ergibt sich in diesem Fall der Vorteil, daß das Aufstauen von Kühlflüssigkeit in dem Ringraum verhindert wird.

Der Ring kann aus einem offenporigen Schaumstoff bestehen, beispielsweise aus einem Polyurethanschaum. Eine wesentlich größere mechanische und chemische Beständigkeit ergibt sich demgegenüber, wenn der Ring aus einem eigenfesten Fasermaterial besteht, beispielsweise aus einem verfilzten Material, aus einem Vliesstoff, aus einem Gewebe und/oder einem Gewirke. Die zur Anwendung gelangenden Fasern können beliebiger Art sein und solche natürlichen, mineralischen oder synthetischen Ursprungs umfassen.

Der Gegenstand der Erfindung wird nachfolgend anhand der Zeichnung weiter verdeutlicht.

In der Zeichnung ist eine Kühlwasserpumpe für eine Verbrennungskraftmaschine in Längsgeschnittener Darstellung wiedergegeben, umfassend einen an einem Pumpengehäuse 1 festlegbaren Lagerdeckel 2, in dem eine mit einem Flügelrad 3 versehene Pumpenwelle 4 mittels eines Lagers 5 drehbar gelagert ist, wobei der Lagerdeckel 2 und die Pumpenwelle 4 durch ein Dichtelement 6 gegeneinander angedichtet sind, das in dem Zwischenraum zwischen dem Flügelrad 3 und dem Lager 5 angeordnet ist und wobei ein mit einer Entlüftungseinrichtung versehener Ringraum 7 in dem axialen Zwischenraum des Lagers 5 und des Dichtelementes 6 vorgesehen ist. Das Dichtelement besteht im dargestellten Ausführungsbeispiel aus einer Gleitringdichtung. Es kann gegebenenfalls durch eine Lippendichtung oder eine andere Ausführung eines Dichtelementes ersetzt sein.

Die Entlüftungseinrichtung des Ringraumes 7 wird durch zwei senkrecht übereinanderliegende Entlüftungsöffnungen 8, 9 gebildet, die die Wandung des Lagerdeckels 2 geneigt durchdringen. Beide Entlüftungsöffnungen 8, 9 münden in einer übereinstimmenden Radialebene in den Ringraum 7. An ihre einander gegenüberliegenden Mündungen schließen sich axial in Richtung des Lagers 5 zwei aufeinandergeschichtete Ringe 10 an, die von kreisringförmiger Gestalt sind und aus einem Nadelvlies aus Polyesterfasern bestehen. Die Ringe 10 sind adhäsiv in einem flüssigkeitsundurchlässigen Winkelring aus Kunststoff festgelegt, der sie auf der radial nach außen weisenden Seite sowie auf der dem Lager 5 zugewandten Seite völlig überdeckt. Der Außendurchmesser des Winkelringes ist so bemessen, daß sich nach dem Einpressen in die aufnehmende Bohrung des Lagerdeckels 2 eine unverdrehbare Festlegung an deren Wandung ergibt. Der Innendurchmesser des kreisringförmig ausgebildeten Ringes 10 ist so bemessen, daß sich eine relativ bewegliche Oberflächenberührung oder gegenüber der Welle 4 ein kapillaraktiver Spalt ergibt. Den Dichtspalt des Dichtelementes 6 passierende Kühlflüssigkeit wird dadurch während der bestimmungsgemäßen Verwendung der Porenstruktur des Ringes 10 kontinuierlich zugeführt und in denselbe vorübergehend eingespeichert. Bedingt durch die hohe Temperatur der Pumpenwelle 4 und der dem Ring 10 zugewandten Stirnseite des Dichtelementes 6 wird in dem Ring 10 gespeicherte Kühlflüssigkeit kontinuierlich verdampft. Die über dessen Stirnfläche verdampfende Kühlflüssigkeit wird von der Luft, die den Ringraum über die Entlüftungsöffnung passiert, aufgenommen und über die Entlüftungsöffnung 9 aus dem Ringraum 7 abgeführt. Eine Beaufschlagung des Lagers 5 mit Kühlflüssigkeitsbestandteilen ist dadurch weitestgehend ausgeschlossen, ohne daß im Bereich der Entlüftungsöffnung 8 an der äußeren Oberfläche des Lagerdeckels Spuren einer Leckage erkennbar sind. Verunreinigungen der angrenzenden Bauteile oder der Umgebung werden dadurch wirkungsvoll vermieden. Dennoch ergibt sich eine wesentliche Verminderung der benötigten axialen Baulänge.

## Patentansprüche

1. Kühlwasserpumpe für eine Verbrennungskraftmaschine, umfassend einen an einem Pumpengehäuse (1) festlegbaren Lagerdeckel (2), in dem eine mit einem Flügelrad (3) versehene Pumpenwelle (4) mittels eines Lagers (5) drehbar gelagert ist, wobei der Lagerdeckel (2) und die Pumpenwelle (4) durch ein Dichtelement (6) gegeneinander abgedichtet sind, das in dem Zwischenraum zwischen dem Flügelrad (3) und dem Lager (5) angeordnet ist und wobei ein mit einer Entlüftungseinrichtung versehener Ringraum (7) in dem axialen Zwischenraum des Lagers (5) und des Dichtelementes (6) vorgesehen ist, dadurch gekennzeichnet, daß die Entlüftungseinrichtung zumindest zwei den Lagerdeckel (2) auf einander gegenüberliegenden Seiten der Welle(4) durchdringende Öffnungen (8, 9) aufweist, und daß in dem Zwischenraum (7) axial zwischen der Entlüftungsöffnungen (8), (9) und dem Lager (5) zumindest ein die Welle (4) umschließender, saugfähiger Ring (10) vorgesehen ist, der zusätzlich dem Lagerdeckel (2) dichtend zugeordnet und auf der dem Lager (5) zugewandten Seite durch eine flüssigkeitsundurchlässige Schicht (11) abgedeckt ist.

2. Kühlwasserpumpe nach Anspruch 1, dadurch gekennzeichnet, daß der Ring (10) mit der Pumpenwelle (4) oder dem Lagerdeckel (2) unverdrehbar verbunden ist.

3. Kühlwasserpumpe nach Anspruch 1 bis 2, dadurch gekennzeichnet, daß die Entlüftungsöffnungen (8, 9) zumindest eine oberhalb und zumindest eine unterhalb einer Achse (12), um die die Pumpenwelle (4) drehbar ist, angeordnete Entlüftungsöffnung (8, 9) umfassen.

4. Kühlwasserpumpe nach Anspruch 3, dadurch gekennzeichnet, daß zumindest eine Entlüftungsöffnung (9) im Bereich der höchsten und zumindest eine Entlüftungsöffnung (8) im Bereich der tiefsten Stelle des Ringraumes (7) vorgesehen ist.

5. Kühlwasserpumpe nach Anspruch 1 bis 4, dadurch gekennzeichnet, daß der Ring (10) von kreisringförmiger Gestalt ist.

6. Kühlwasserpumpe nach Anspruch 1 bis 5, dadurch gekennzeichnet, daß der Ring (10) aus offenporigem Schaumstoff besteht.

7. Kühlwasserpumpe nach Anspruch 1 bis 5, dadurch gekennzeichnet, daß der Ring (10) aus eigenfestem Fasermaterial besteht.

8. Kühlwasserpumpe nach Anspruch 7, dadurch gekennzeichnet, daß das Fasermaterial natürlich und/oder künstliche Fasern umfaßt.

9. Kühlwasserpumpe nach Anspruch 8, dadurch gekennzeichnet, daß das Fasermaterial mit einem wasserbindenden Material (Superabsorber) imprägniert ist.

10. Kühlwasserpumpe nach Anspruch 1 bis 9, dadurch gekennzeichnet, daß der Ring (10) ein L-förmiges Profil hat.

## Claims

1. A cooling water pump for an internal combustion engine, comprising a bearing cover (2) which can be secured on a pump housing (1) and in which a pump shaft (4) provided with an impeller (3) is rotatably mounted by means of a bearing (5), the bearing cover (2) and the pump shaft (4) being sealed with respect to one another by means of a sealing element (6) which is arranged in the interspace between the impeller (3) and the bearing (5), and an annular chamber (7) provided with a vent device being provided in the axial interspace of the bearing (5) and of the sealing element (6), characterised in that the vent device has at least two openings (8, 9) penetrating the bearing cover (2) on opposite sides of the shaft (4) and in that at least one absorbent ring (10) which encloses the shaft (4) is provided in the interspace (7) axially between the deaeration openings (8), (9) and the bearing (5), which ring (10) is additionally associated in a sealing manner with the bearing cover (2) and is covered on the side facing the bearing (5) by a liquid-impermeable layer (11).

2. A cooling water pump according to claim 1, characterised in that the ring (10) is non-rotatably connected to the pump shaft (4) or to the bearing cover (2).

3. A cooling water pump according to either of claims 1 or 2, characterised in that the vent openings (8, 9) comprise at least one vent opening (8, 9) arranged above an axle (12) and at least one vent opening (8, 9) arranged below an axle (12) about which the pump shaft (4) is rotatable.

4. A cooling water pump according to claim 3, characterised in that at least one vent opening (9) is provided in the region of the highest point and at least one vent opening (8) is provided in the region of the lowest point of the annular chamber (7).

5. A cooling water pump as claimed in any of claims 1 to 4, characterised in that the ring (10) is circular in shape.

6. A cooling water pump according to any of claims 1 to 5, characterised in that the ring (10) is composed of open-pored foam.

7. A cooling water pump according to any of claims 1 to 5, characterised in that the ring (10) is composed of inherently stable fibre material.

8. A cooling water pump according to claim 7, characterised in that the fibre material comprises natural and/or synthetic fibres.

9. A cooling water pump according to claim 8, characterised in that the fibre material is impregnated with a water-binding material (superabsorber).

10. A cooling water pump as claimed in any of claims 1 to 9, characterised in that the ring (10) has an L-shaped profile.

## Revendications

1. Pompe à eau de refroidissement pour un moteur à combustion interne, comportant un couvercle de palier (2) pouvant être fixé sur un corps de pompe (1) et où est monté à rotation, au moyen d'un palier (5), un arbre de pompe (4) pourvu d'une roue à palettes (3), l'étanchéité mutuelle du couvercle de palier (2) et de l'arbre de pompe (4) étant assurée par un élément d'étanchéité (6) qui est disposé dans le volume intercalaire existant entre la roue à palettes (3) et le palier (5) tandis qu'il est prévu, dans l'intervalle axial existant entre le palier et l'élément d'étanchéité, un volume annulaire (7) pourvu d'un dispositif de purge d'air, caractérisée en ce que le dispositif de purge d'air comprend au moins deux orifices (8, 9) traversant le couvercle de palier (2) sur des côtés mutuellement opposés de l'arbre (4) et en ce qu'il est prévu dans le volume intercalaire (7), axialement entre les orifices de purge d'air (8, 9) et le palier (5), au moins une bague (10) capable d'aspiration, entourant l'arbre (4) et qui est associée additionnellement de façon étanche au couvercle de palier (2), en étant recouverte, sur le côté dirigé vers le palier (5), par une couche (11) imperméable au liquide.

2. Pompe à eau de refroidissement selon la revendication 1, caractérisée en ce que la bague (10) est reliée de façon non tournante à l'arbre de pompe (4) ou au couvercle de palier (2).

3. Pompe à eau de refroidissement selon les revendications 1 et 2, caractérisée en ce que les orifices de purge d'air (8, 9) comprennent au moins un orifice de purge d'air situé au-dessus d'un axe (12) autour duquel peut tourner l'arbre de pompe (4), au moins un orifice de purge d'air situé en dessous dudit axe (12).

4. Pompe à eau de refroidissement selon la revendication 3, caractérisée en ce qu'il est prévu au moins un orifice de purge d'air (9) dans la zone la plus haute du volume annulaire (7) et au moins un orifice de purge d'air (8) dans la zone la plus basse du volume annulaire (7).

5. Pompe à eau de refroidissement selon une des revendications 1 à 4, caractérisée en ce que la bague (10) a une forme d'anneau circulaire.

6. Pompe à eau de refroidissement selon une des revendications 1 à 5, caractérisée en ce que la bague (10) se compose d'une matière expansée à pores ouverts.

7. Pompe à eau de refroidissement selon une des revendications 1 à 5, caractérisée en ce que la bague (10) se compose d'une matière fibreuse intrinsèquement solide.

8. Pompe à eau de refroidissement selon la revendication 7, caractérisée en ce que la matière fibreuse comporte des fibres naturelles et/ou synthétiques.

9. Pompe à eau de refroidissement selon la revendication 8, caractérisée en ce que la matière fibreuse est imprégnée d'un matériau fixant l'eau (superabsorbant).

10. Pompe à eau de refroidissement selon une des revendications 1 à 9, caractérisée en ce que la bague (10) a un profil en forme de L.
